# FASCICULE DE BREVET EUROPEEN

(11) **EP 0 959 315 B1**
(45) Date de publication et mention de la délivrance du brevet: **30.07.2003**
(21) Numéro de dépôt: 98460014.8
(22) Date de dépôt: 18.05.1998
(51) Int. Cl.: F26B 25/18

(54) **Latte ajourée permettant notamment la ventilation de billes de bois.**
Durchlochte Leiste, welche insbesondere die Belüftung von Holzblöcken ermöglicht
Through-hole slat allowing in particular the ventilation of logs of wood

(43) Date de publication de la demande: 24.11.1999
(73) Titulaire: Bodivit, Gérard, 29900 Concarneau (FR)
(72) Inventeur: Bodivit, Gérard, 29900 Concarneau (FR)

(56) Documents cités:
- EP-A- 0 618 418
- WO-A-96/00876
- WO-A-97/08505
- DE-C- 715 251
- FR-A- 2 491 447
- FR-A- 2 755 894
- US-A- 3 757 428

## Description

La présente invention concerne un objet pour latter une bille de bois débitée que l'on dispose entre les planches de bois, permettant une ventilation entre celle-ci.

Actuellement, les lattes employées sont en bois de forme parallélépipède ou parallélépipède rectangle, d'essences diverses coupées en longueur suivant la largeur de la planche, à l'endroit où elle doit être déposée.

Une latte se dispose généralement tous les soixante à quatre-vingts centimètre environ des bouts, en alignement vertical jusqu'à la reconstitution de la bille de bois débitée.

Lors du démantèlement d' un empilage, il est fréquent qu'à l'emplacement où se trouve la latte de bois une marque foncée s'est imprégnée dans l'épaisseur de la planche sur toute sa largeur.

La ventilation ne se fait que dans le sens travers de la bille de bois.

L'objet de l'invention permet de remédier à ces inconvénients, sa forme parallélépipèdique dans laquelle des gorges et des vides sont aménagés permet une ventilation.

L'obtention de longueurs différentes des objets pour latter se fait par abouts. La section carrée permet de latter une bille de bois sans avoir à se préoccuper du sens de pose.

Selon des modes particuliers de réalisation :
■ des gorges peuvent être agencées dans le sens de la longueur sur les quatre faces.
■ des gorges peuvent être aménagées dans le sens travers de la longueur sur les quatre faces.
■ des vides peuvent être prévus dans les axes entre les gorges du sens travers se situant dans la gorge du sens de la longueur.

Une forme d'exécution est décrite ci-après à titre indicatif et nullement limitatif en se référent aux dessins annexés.

La figure 1 représente l'une des quatre faces selon l'invention.

Les figures 2 et 3 représentent les extrémités de l'objet précité.

La figure 4 représente une coupe de la latte.

En référence à ces dessins, l'objet de forme parallélépipède (1) dans lequel des gorges (2) et (3) sont aménagées, ainsi que des vides (4). A l'une des extrémités une saillie (5) de forme cylindrique, à l'autre un orifice (6) ayant une forme correspondante à la saillie (5).

Toutefois les formes, dimensions et dispositions des différents agencements pourront varier à l'infini comme d'ailleurs les matières utilisées pour leur réalisation sans changer pour cela la conception générale de l'invention qui vient d'être décrite.

## Revendications

1. Objet pour latter une bille de bois débitée comprenan une forme parallélépipède (1) présentant des gorges (2) et (3) des vides (4) permettant une libre circulation de l'air entre les planches de la bille de bois, **caracterisé en ce que** l'une des extrémités comporte une saillie (5) , l'autre extrémité un orifice (6) de forme correspondant à la saillie (5) permettant l'assemblage de plusieurs pièces.

2. Objet selon la revendication 1 **caractérisé par** sa forme géomètrique (1) constitue une latte ajourée.

3. Objet selon la revendication 1 ou la revendication 2 **caractérisé en ce que** des gorges (2) sont agencées dans le sens de la longueur sur les quatres faces.

4. Objet selon l'une quelconque des revendications précédentes **caractérisées en ce que** des gorges (3) sont aménagées dans le sens travers de la longueur sur les quatres faces.

5. Objet selon les revendications 1 et 2 **caractérisées en ce que** des vides (4) sont aménagés dans les axes entre les gorges (3) du sens travers se situant dans la gorge (2) du sens de la longueur sur les quatres faces.

6. Objet selon la revendication 1 **caractérisée par** un matériau (1) non spongieux, résistant à la corrosion.

## Patentansprüche

1. Gegenstand zum Latten eines zugeschnittenen Holzstamms mit einer parallelepipedischen Form (1) mit Auskehlungen (2) und (3) und Hohlräumen (4), wodurch eine freie Luftzirkulation zwischen den Brettern des Holzstamms ermöglicht wird, **dadurch gekennzeichnet, dass** eines der Enden einen Überstand (5) und das andere Ende eine Öffnung (6) in der dem Überstand (5) entsprechenden Form aufweist, was das Zusammenfügen mehrerer Teile ermöglicht.

2. Gegenstand nach Anspruch 1, **gekennzeichnet durch** seine geometrische Form (1), bildet eine durchbrochene Latte.

3. Gegenstand nach Anspruch 1 oder 2, **dadurch gekennzeichnet, dass** Auskehlungen (2) in Richtung der Länge an den vier Seiten angeordnet sind.

4. Gegenstand nach einem beliebigen der vorangegangenen Ansprüche, **dadurch gekennzeichnet, dass** Auskehlungen (3) in Querrichtung der Länge an den vier Seiten angeordnet sind.

5. Gegenstand nach Anspruch 1 und 2, **dadurch gekennzeichnet, dass** Hohlräume (4) in den Achsen zwischen den Auskehlungen (3) der Querrichtung in der Auskehlung (2) der Richtung der Länge an den vier Seiten angeordnet sind.

6. Gegenstand nach Anspruch 1, **gekennzeichnet durch** einen nicht schwammigen, korrosionsbeständigen Werkstoff (1).

## Claims

1. Object for lathing a sawn block of wood comprising a parallelepipedal shape (1) with grooves (2) and (3) and holes (4) for allowing free air circulation between the planks of the block of wood, **characterised by** a projection at one end (5) and an orifice (6) at the other whose shape matches the projection (5) to enable assembly of several such parts.

2. Object as in claim 1 **characterised by** its geometric shape (1) constitutes a batten with cut outs.

3. Object as in claim 1 or claim 2 **characterised by** grooves (2) running lengthwise along its four faces.

4. Object as in any one of the preceding claims **characterised by** grooves (3) running perpendicular to the length on all four faces.

5. Object as in claims 1 and 2 **characterised by** holes (4) centred between the axes of the perpendicular grooves (3) and sitting in the lengthwise groove (2) on all four faces.

6. Object as in claim 1 **characterised by** a non-spongy, corrosion resistant material (1).
